# FASCICULE DE BREVET EUROPEEN

(11) **EP 0 659 523 B1**
(45) Date de publication et mention de la délivrance du brevet: **17.02.1999**
(21) Numéro de dépôt: 94402963.6
(22) Date de dépôt: 21.12.1994
(51) Int. Cl.: B24C 3/32, B24C 3/22

(54) **Dispositif de grenaillage de surfaces non accessibles par une canalisation droite**
Vorrichtung zum Sandstrahlen von Flächen, die von einer geraden Sandstrahlkanalisation nicht zugänglich sind
Apparatus for sandblasting surfaces, which are not directly accessible

(30) Priorité: 22.12.1993 FR 9315390
(43) Date de publication de la demande: 28.06.1995
(73) Titulaire: SOCIETE NATIONALE D'ETUDE ET DE CONSTRUCTION DE MOTEURS D'AVIATION, "S.N.E.C.M.A.", 75015 Paris (FR)
(72) Inventeur: Brunier, Régis Guy, F-91590 Cerny (FR); Kerneis, Stéphane Michel, F-78140 Velizy (FR); Cotto, Dominique Jean, F-91170 Viry Chatillon (FR); Silvestrelli, Michel François Franck, F-91070 Bondoufle (FR); Joly, Richard Gaston Abel, F-91130 Ris Orangis (FR)

(56) Documents cités:
- EP-A- 0 438 837
- DE-U- 9 207 924
- GB-A- 2 159 069
- GB-A- 2 228 435
- US-A- 4 084 357

## Description

### Domaine de l'invention

L'invention concerne le traitement mécanique par grenaillage de surfaces difficilement accessibles, par exemple des cavités internes d'un conteneur ou d'un objet à forme intérieure relativement complexe. L'invention s'applique plus particulièrement au traitement final de surfaces de l'intérieur d'un rotor de turboréacteur.

### Art antérieur et problème posé

Dans le cadre de fabrication des turboréacteurs pour aéronefs, il s'avère nécessaire de procéder à un grenaillage de précontrainte sur les surfaces intérieures du rotor. Un tel traitement de surfaces permet de renforcer les capacités mécaniques et de protection des surfaces en question.

Le grenaillage consiste à projeter à très grande vitesse des billes de métal d'un diamètre de l'ordre de 0,2 à 0,6 mm. Un tel martelage permet d'obtenir le traitement des surfaces attendu.

Le rotor d'un turboréacteur possède à l'intérieur un grand nombre de rainures radiales, appelées raidisseurs qui forment un grand nombre de cavités internes annulaires qu'il est également nécessaire de grenailler. La difficulté de mise en oeuvre de cette opération a obligé les constructeurs de turbomachines à concevoir de tels rotors en plusieurs parties, de manière à pouvoir avoir accès aux surfaces internes à traiter par grenaillage. Il s'ensuit un manque d'homogénéité structural du rotor.

Le but principal de l'invention est de permettre la construction d'un rotor de turbomachine en une seule pièce tout en permettant le grenaillage de toutes les surfaces internes devant être traitées par ce procédé.

La technique de grenaillage consiste à projeter à très grande vitesse des billes métalliques au moyen d'une ou de plusieurs sources d'air comprimé à haute pression. Les billes sont ainsi véhiculées dans des canalisations aboutissant à une buse terminale de projection. Il est facile de comprendre que le moindre changement de direction sur le parcours du flux des billes propulsées à haute pression dans la canalisation constitue une importante perte de charge et de puissance. Le rendement de l'installation de grenaillage est donc tributaire de ce type d'embûches. Or, les cavités internes d'un rotor de turbomachine ne sont pas accessibles par une canalisation droite. En effet, elles ne sont d'ailleurs pas visibles. Elles ne sont accessibles que par le canal central du rotor sur lequel chacune de ces cavités débouche. En d'autres termes, les cavités internes d'un rotor de turbomachine ne sont pratiquement pas accessibles à un grenaillage de puissance suffisante.

D'autre part, une installation de grenaillage à surpression comprend entre autres :
- un réservoir ou des moyens d'alimentation en grenaille ;
- des moyens de propulsion sous pression de cette grenaille, par exemple de l'air comprimé ;
- une ou plusieurs canalisations de grenaillage pour amener la grenaille sous pression vers une buse de projection ; et
- la buse de projection en question placée à l'extrémité de celle-ci.

La ou les canalisations de grenaillage doivent donc éviter de comporter des changements brutaux de direction. Il en est de même pour la buse de projection qu'on peut être amené à prévoir avec une surface de déviation, appelée enclume de projection, suivant la position et l'orientation des surfaces à traiter.

### Résumé de l'invention

L'objet principal de l'invention est un dispositif de grenaillage par projection de grenaille sous pression de surfaces non accessibles par une canalisation droite et nécessitant un changement brutal de direction pour le flux de grenaille, le dispositif comportant :
- une canalisation d'alimentation en grenaille ;
- des moyens de propulsion sous haute pression d'air comprimé de la grenaille connectés à la sortie de la canalisation d'alimentation ;
- au moins une canalisation de grenaillage pour amener la grenaille sous pression près des surfaces à grenailler et connectées au moyen de propulsion ; et
- une buse de projection placée à l'extrémité de la canalisation de grenaillage.

Selon invention, dans un tel dispositif
- la canalisation de grenaillage est rectiligne ;
- les moyens de propulsion comprennent deux canalisations d'air comprimé à haute pression débouchant de part et d'autre d'un coude qui reçoit à son entrée la canalisation d'alimentation, le changement brutal de direction du flux de grenaille étant assuré par ce coude avant la connexion avec les Canalisations d'air comprimé, de sorte que l'énergie de propulsion n'est communiquée à la grenaille qu'à l'entrée de la canalisation rectiligne de grenaillage débouchant sur la buse de projection, la fixation de la canalisation de grenaillage à la sortie des moyens de propulsion est obtenue par un manchon monté tournant dans un support des moyens de propulsion, des moyens d'entraînement en rotation étant utilisés pour faire tourner le manchon autour d'un axe de rotation coaxial avec celui de la canalisation de grenaillage, ces moyens d'entraînement en rotation du manchon comprenant une turbine à ailettes d'axe vertical de rotation et fixée sur le manchon et une troisième canalisation d'air comprimé à haute pression débouchant tangentiellement par rapport à l'axe de rotation de la turbine, en regard des ailettes de celle-ci pour faire tourner la canalisation de grenaillage et la buse de projection dans le sens de rotation opposé au sens de fixation du manchon.

Dans le but de faciliter le montage du dispositif, la fixation de la canalisation de grenaillage à la sortie des moyens de propulsion est obtenue sur le manchon par un dispositif de fixation à baïonnette verrouillable et déverrouillable, pour permettre le démontage rapide de cette canalisation.

La buse est fixée de façon temporaire par vissage, pour pouvoir être changée à volonté en fonction de l'orientation des surfaces à grenailler.

Le dispositif peut se compléter avantageusement d'une vis de pression pour ralentir ou bloquer la rotation de la turbine. De préférence, les deux premières et la troisième canalisations en air comprimé sont maintenues sensiblement parallèles jusqu'au moyen de propulsion au moyen d'au moins une colonne rigide.

Dans le cadre de l'application d'un tel dispositif au grenaillage des cavités internes d'une pièce imposante et volumineuse telle qu'un rotor de turboréacteur, le dispositif selon l'invention comprend un pied fixé sur un axe de déplacement solidaire d'une grenailleuse sur le plateau rotatif horizontal de laquelle la pièce à grenailler est fixée pour que la canalisation de grenaillage se trouve horizontalement introduite dans un espace interne torique du rotor de turbomachine à grenailler.

### Liste des figures

L'invention et ses différentes caractéristiques techniques seront mieux comprises à la lecture de la description suivante, annexée de quelques figures représentant respectivement :
- figure 1, en coupe frontale, le dispositif selon l'invention installé sur une grenailleuse pour le grenaillage d'un rotor de turboréacteur ;
- figure 2, en coupe, l'utilisation de plusieurs buses différentes avec le dispositif selon l'invention dont l'application est représentée à la figure 1 ;
- figure 3, en coupe, les moyens de propulsion du dispositif selon l'invention ;
- figure 4, en coupe partielle latérale, un détail des moyens de propulsion du dispositif selon l'invention ; et
- figure 5, en vue de dessus, les moyens d'entraînement en rotation dans le dispositif selon l'invention.

### Description détaillée d'une réalisation de l'invention

La figure 1 montre un rotor 10 de turboréacteur monté sur le plateau rotatif horizontal 2 d'une grenailleuse 1. Ce rotor 10 est donc animé d'un mouvement de rotation autour d'un axe vertical 3 de la grenailleuse dans le but de faire subir à toutes les surfaces internes du rotor 10 le traitement de grenaillage. En effet, on distingue, sur cette figure 1, des nervures radiales 12 se trouvant positionnées horizontalement à l'intérieur du rotor 10. Elles constituent des raidisseurs nécessaires pour la tenue mécanique du rotor 10. Elles délimitent des cavités intérieures 11 dont les parois sont donc à grenailler. On constate que ces cavités 11 sont inaccessibles directement et que n'importe quel élément devant travailler à l'intérieur de celles-ci doit former un coude pour pouvoir y avoir accès.

A cet effet, le dispositif de grenaillage est équipé d'un pied 4 soutenant une potence horizontale 5. Ce pied 4 est fixé sur un axe de déplacement 4A de la grenailleuse 1. Il permet d'installer le système de grenaillage coaxialement à l'axe vertical 3 de la grenailleuse 1.

Le système selon l'invention a été symbolisé par une colonne verticale 6, fixée à la potence 5 et à l'intérieur de laquelle sont introduites des canalisations d'alimentation du dispositif de grenaillage. Une première canalisation d'alimentation en grenaille 7 est représentée, ainsi qu'une des canalisations d'alimentation en air comprimé 8.

La partie opérationnelle du dispositif de grenaillage selon l'invention est symbolisée par l'extrémité inférieure de la colonne 6 supportant une canalisation de grenaillage 9 dirigée vers l'intérieur d'une cavité 11. On comprend qu'une rotation du plateau horizontal 2 portant le rotor 10 par rapport à cette canalisation de grenaillage 9 autour de l'axe vertical 3 permet de projeter à l'intérieur d'une cavité 11 le grenaillage sur 360° et de traiter ainsi une telle cavité 11 annulaire complète, un mouvement supplémentaire de rotation de la canalisation de grenaillage 9 autour de son axe horizontal étant adjoint, comme cela est précisé plus loin.

En référence à la figure 2, qui est une demi-coupe du rotor 10 de la figure 1, différentes buses de projection de grenaille sont utilisées. En effet, compte tenu du fait que chaque cavité 11 a une forme interne particulière et constituée de nombreuses surfaces, il s'avère indispensable d'utiliser des buses de projection différentes. Dans la cavité supérieure 11, une première buse 20 est utilisée pour projeter de la grenaille dans les coins 13 éloignés de l'axe 3. Cette première buse 20 possède une enclume 20A équipée d'une surface inclinée pour dévier le jet de grenaille, en coopération avec une canalisation 20B inclinée de cette même buse 20.

De même, dans la deuxième cavité 11, une deuxième enclume 21 a été représentée montée sur la canalisation de grenaillage 9 pour traiter les coins rapprochés de l'axe 3 de la cavité 11. Pour cela, une enclume 21A, différente de la première 20A, est utilisée. En effet, elle possède une surface convexe permettant de refouler la grenaille vers les coins 14 au moyen d'au moins une canalisation inclinée 20B en direction de ces coins 14 rapprochés de l'axe 3. On précise que le rendement d'une telle enclume est inférieur à celui de la précédente, compte tenu du fait du changement brutal accentué de direction du flux de grenaille, consommant d'ailleurs une grande énergie.

Dans la troisième cavité 11, une troisième buse de projection 22 a été représentée avec deux canalisations latérales 22B pour projeter de la grenaille perpendiculairement aux surfaces latérales 15 de cette cavité 11. Elle utilise d'ailleurs une enclume 22A coopérant avec les deux canalisations latérales 22B.

La position extrême de cette troisième buse de projection 22, symbolisée au moyen de traits mixtes, schématise l'utilisation de canalisations de grenaillage 9 de longueurs différentes pour permettre la projection de grenaille sur toute la surface interne latérale 15 des cavités 11.

La cavité inférieure 11 est représentée avec une canalisation de grenaillage 9A terminée par une partie en forme de buse 9B permettant la projection sans déviation du flux de grenaille. Elle permet le traitement de la surface extrême 16 de la cavité 11.

Les buses de projection 20, 21, 22 sont montées de manière temporaire par vissage autour de la canalisation de grenaillage 9. Cette fixation peut être protégée par un manchon 23.

En référence à la figure 3, les moyens de propulsion de la grenaille sont constitués d'un dispositif qui propulse celle-ci dans une direction orientée coaxialement à celle de l'intérieur de la canalisation de grenaillage 9.

En effet, la grenaille est amenée par une canalisation d'alimentation 7 représentée verticale et coaxiale à l'axe vertical 3 du plateau 2 de la grenailleuse 1 de la figure 1. Elle doit être ensuite projetée horizontalement par rapport à la figure 3. Elle subit en conséquence un changement de direction qui est situé dans un coude 24 à l'intérieur d'un corps 25.

Une des deux canalisations d'alimentation en air comprimé 8, destinée à la propulsion de la grenaille, est représentée sur la droite de la figure. Elle est amenée de façon parallèle à la canalisation d'alimentation en grenaille 7, mais se termine par un coude 8A débouchant au niveau du coude 24 du corps 25, dans le prolongement de la canalisation interne 26 placée à la sortie du coude 24.

De ce fait, l'air comprimé projette la grenaille descendant de la canalisation d'alimentation 7 par le coude 24, dans la direction de la canalisation de grenaillage 9, et ceci à grande vitesse. De cette façon, l'énergie communiquée par le gaz sous haute pression l'est entièrement à la grenaille, une fois que celle-ci a franchi le changement de direction constitué principalement par le coude 24 du corps 25. Cette énergie est donc communiquée totalement à la grenaille pénétrant dans la canalisation de grenaillage 9 terminée par la buse de projection.

L'arrivée de l'air comprimé de propulsion à la sortie du coude 24 est également explicitée grâce à la figure 4 montrant en coupe transversale ces organes. Deux canalisations 8 d'alimentation en air comprimé haute pression ont été représentées. Leur cheminement est parallèle à la colonne 6 de la figure 3. Ils se rejoignent à l'intérieur du support 25 au niveau de la sortie du coude 24. La grenaille est donc prise à la fois par en-dessous et de chaque côté par l'énergie de propulsion de l'air comprimé à haute pression. Elle est ainsi envoyée dans la canalisation interne 26 du manchon 27, puis dans la canalisation de grenaillage 9.

La canalisation de grenaillage 9 est fixée sur le corps 25 par l'intermédiaire d'un manchon 27. Cette fixation est effectuée de préférence par un système à baïonnette schématisé par deux tétons 28 fixés dans ce manchon 27 et dépassant dans une rainure 29 de la canalisation 9. En d'autres termes, la fixation de la canalisation de grenaillage 9 nécessite l'introduction de deux rainures 29 chacune autour d'un téton 28 et la rotation de la canalisation de grenaillage 9 autour de son axe vertical jusqu'à mise en butée de l'ensemble dans une position finale de fixation.

Ainsi, la canalisation de grenaillage 9 est montée et démontée de manière rapide et aisée. Ceci permet de procéder à un changement rapide de canalisations de grenaillage 9 pour utiliser des canalisations de grenaillage de longueurs différentes. En effet, comme l'illustre la figure 2, les cavités 11 sont relativement larges radialement et nécessitent plusieurs positions radiales des buses de projection, donc plusieurs canalisations de grenaillage.

Comme le montre la figure 3, le manchon 27 est monté tournant sur le support 25 au moyen de paliers à roulements 30. De ce fait, cette canalisation de grenaillage 9 est ainsi montée tournante. En conséquence, toutes les buses de projection peuvent éjecter la grenaille dans toutes les directions autour de l'axe horizontal 33 de la canalisation de grenaillage 9.

L'entraînement en rotation de l'ensemble du manchon 27-canalisation de grenaillage 9-buse de projection peut se faire au moyen d'une troisième canalisation supplémentaire comprimée 31. L'extrémité de sortie 31A de cette dernière est alors positionnée en regard des ailettes 32 d'une turbine solidaire du manchon 27.

La figure 5 permet mieux d'expliciter ces moyens de mise en rotation de la canalisation de grenaillage 9. En effet, on retrouve sur cette figure 5 les ailettes 32 de la turbine et l'extrémité 31A de la troisième canalisation d'air comprimé 31. On a également représenté, à titre indicatif, les deux premières canalisations d'air comprimé 8 amenant la puissance de propulsion à la grenaille.

L'extrémité de sortie 31A de la troisième canalisation d'air comprimé 31 est décalée par rapport à l'axe de symétrie du système et en même temps par rapport à l'axe de rotation 33 de la turbine. On note que celui-ci est également l'axe de rotation de la canalisation de grenaillage 9 et du manchon 27 de la figure 3. Il faut également préciser que le sens de rotation de la turbine est opposé au sens de montage de la canalisation de grenaillage 9 dans le manchon 27. Ceci permet d'éviter un démontage inopiné des canalisations de grenaillage 9 et d'assurer leur maintien dans cette position.

Sur la figure 5 a également été représentée la colonne 6 servant au maintien des canalisations d'alimentation 8, 31.

En revenant à la figure 3, une vis de pression 34 peut être utilisée pour agir par vissage sur la vitesse de rotation de la turbine. En effet, celle-ci peut être amenée à frotter contre une surface radiale 35 de la turbine. Il est ainsi possible de bloquer la rotation du manchon 27, dans le but de procéder au montage ou au démontage d'une canalisation de grenaillage. Il est également possible d'utiliser cette vis de réglage 34 pour faire varier la vitesse de rotation de la turbine.

L'installation nécessaire à l'application d'un tel système nécessite de préférence l'utilisation d'une arrivée d'air supplémentaire pour souffler la grenaille qui s'accumule à l'intérieur des cavités à traiter. On signale qu'il est d'ailleurs possible d'aspirer celle-ci pour procéder à cette évacuation.

Le traitement par grenaillage de toutes les surfaces intérieures d'un rotor de turboréacteur fabriqué d'une seule pièce est ainsi possible grâce à l'utilisation d'une grenailleuse à plateau rotatif horizontal et du dispositif selon l'invention. En outre, un grand nombre de changement de canalisations de grenaillage 9 de longueurs différentes et l'utilisation de buses de projection différentes sont nécessaires pour l'usinage d'un seul rotor. Toutefois, le temps gagné pour effectuer ce travail, la qualité de traitement de surfaces obtenue et la structure mécanique homogène du rotor fabriqué en une seule pièce, constituent des avantages considérables par rapport aux méthodes précédentes de fabrication de tels rotors de turboréacteurs.

## Revendications

1. Dispositif de grenaillage par projection de grenaille sous pression, de surfaces non accessibles par une canalisation droite et nécessitant un changement brutal de direction pour le flux de grenaille, comprenant :
- une canalisation d'alimentation en grenaille (7) ;
- des moyens de propulsion d'air comprimé sous haute pression (8), fixés à la sortie de la canalisation d'alimentation (7) ;
- une canalisation de grenaillage (9) pour amener la grenaille sous pression à des surfaces (13, 14, 15, 16) à grenailler, fixée aux moyens de propulsion ; et
- une buse de projection (20, 21, 22) placée à l'extrémité de la canalisation de grenaillage (9),
caractérisé en ce que :
- la canalisation de grenaillage (9) est rectiligne ;
- les moyens de propulsion comprennent deux premières canalisations d'air comprimé à haute pression (8) débouchant de chaque côté d'un coude (24), à la sortie de celui-ci, ce dernier recevant à son entrée la canalisation d'alimentation en grenaille (7), le changement brutal de direction pour le flux de grenaille ayant lieu dans le coude (24) avant la connexion aux canalisations d'alimentation en air comprimé à haute pression (8), de sorte que l'énergie de propulsion n'est communiquée à la grenaille qu'à l'entrée de la canalisation rectiligne de grenaillage (9) débouchant directement sur la buse de projection (20, 21, 22),
- la fixation de la canalisation de grenaillage (9) à la sortie des moyens de propulsion est obtenue par un manchon (27) monté tournant dans un support (25) des moyens de propulsion, des moyens d'entraînement en rotation (31, 32) étant utilisés pour faire tourner le manchon (27) autour d'un axe de rotation (33) coaxial avec celui de la canalisation de grenaillage (9), ces moyens d'entraînement en rotation du manchon (27) comprenant une turbine à ailettes (32) d'axe vertical de rotation (33) et fixée sur le manchon (27) et une troisième canalisation d'air comprimé à haute pression (31) débouchant tangentiellement par rapport à l'axe de rotation de la turbine, en regard des ailettes (32) de celle-ci pour faire tourner la canalisation de grenaillage (9) et la buse de projection (20, 21, 22) dans le sens de rotation opposé au sens de fixation du manchon.

2. Dispositif selon la revendication 1,
caractérisé en ce que la fixation de la canalisation de grenaillage (9) à la sortie des moyens de propulsion est obtenue sur le manchon (27) par un dispositif de fixation à baïonnette (28, 29), verrouillable et déverrouillable, pour permettre le démontage rapide de cette canalisation de grenaillage (9).

3. Dispositif selon la revendication 1,
caractérisé en ce que la buse de projection (20, 21, 22) est fixée de façon temporaire par vissage sur la canalisation de grenaillage (9) pour pouvoir être changée facilement et à volonté.

4. Dispositif selon la revendication 1,
caractérisé en ce qu'une vis de pression (34) est utilisée pour ralentir ou bloquer la rotation de la turbine à ailettes (32).

5. Dispositif selon la revendication 1,
caractérisé en ce que la canalisation d'alimentation en grenaille (7), les deux premières et la troisième canalisations d'air comprimé à haute pression (8, 31) sont maintenues sensiblement parallèles jusqu'aux moyens de propulsion au moyen d'une colonne (6) rigide.

6. Dispositif selon la revendication 5,
caractérisé en ce qu'il comprend un pied (4) fixé sur un axe de déplacement (4A) d'une grenailleuse (1) à plateau rotatif horizontal (2) supportant un rotor de turboréacteur (10) à grenailler, pour que la canalisation de grenaillage (9) se trouve horizontalement et puisse être introduite dans une cavité torique interne (11) du rotor (10).

## Claims

1. An apparatus for pressure shotblasting surfaces which are not directly accessible and require the shot flow to undergo an abrupt change of direction, comprising:
a shot feed duct (7);
high pressure compressed air propulsion means (8) secured to the exit of the shot feed duct (7);
a shotblasting duct (9) to carry pressurised shot to surfaces (13, 14, 15, 16) to be shotblasted, said duct being secured to the propulsion means, and
a blasting nozzle (20 ,21, 22) disposed at the end of the blasting duct (9);
characterised in that
the blasting duct (9) is straight;
the propulsion means comprise first and second high pressure compressed air lines (8) opening into either side of a bend (24) at the exit thereof, the bend receiving at its entry the shot feed duct (7), the abrupt change of shot flow direction occurring in the bend (24) before the connection to the high pressure air feed lines (8) so that the propulsive energy is imparted to the shot only at the entry of the straight blasting duct (9) which opens directly into the blasting nozzle (20, 21, 22), and
the blasting duct (9) is secured to the exit of the propulsion means by a sleeve (27) rotatably mounted in a support (25) of the propulsion means, rotation-producing means 31, 32) being used to rotate the sleeve (27) around a rotational axis (33) coaxial to the rotational axis of the blasting duct (9), the rotation-producing means comprising a turbine which has blades (32), has the axis (33) as its axis of rotation and is secured to the sleeve (27), and a third high pressure compressed air line (31) opening tangentially to the turbine rotational axis opposite the turbine blades (32) to rotate the blasting duct (9) and the blasting nozzle (20, 21,22) in a direction opposite to the direction of securing of the sleeve.

2. An apparatus according to claim 1, characterised in that the blasting duct (9) is connected to the exit of the propulsion means on the sleeve (27) by way of a bayonet connection (28, 29) which can be locked and unlocked to facilitate rapid release of the blasting duct (9).

3. An apparatus according to claim 1, characterised in that the blasting nozzle (20, 21, 22) is screwed to the blasting duct (9) releasably to facilitate rapid as-required changing.

4. An apparatus according to claim 1, characterised in that a pressure screw (34) is used to slow down or stop the turbine..

5. An apparatus according to claim 1, characterised in that the shot feed duct (7) and the first, second and third high pressure compressed air lines (8, 31) are maintained substantially parallel to one another as far as the propulsion means by means of a rigid column (6).

6. An apparatus according to claim 5, characterised in that it comprises a foot (4) secured to a shaft (4A) for moving a shotblasting device (1) having a horizontal rotating plate (2) carrying a turbojet engine rotor (10) to be shotblasted to ensure that the blasting duct (9) is disposed horizontally and can be introduced into an internal toroidal cavity (11) of the rotor (10).

## Patentansprüche

1. Vorrichtung zum Kugelstrahlen durch Ausstroßen von Strahlmittel unter Druck auf Flächen, die mit einer geraden Rohrleitung nicht zugänglich sind und eine abrupte Richtungsänderung des Strahlmittelstroms erfordern, bestehend aus :
- einer Strahlmittel-Versorgungsleitung (7),
- Druckluft-Hochdrucktreibmitteln (8), die am Ausgang der Versorgungsleitung (7) befestigt sind,
- einer Kugelstrahl-Rohrleitung (9), die das Strahlmittel unter Druck auf die zu strahlenden Flächen (13, 14, 15, 16) bringt, und die an den Treibmitteln befestigt ist, und
- einer Ausstoßdüse (20, 21, 22), die am Ende der Kugelstrahl-Rohrleitung (9) angebracht ist,
**dadurch gekennzeichnet, daß** :
- die Kugelstrahl-Rohrleitung (9) geradlinig ist,
- die Treibmittel aus zwei ersten Druckluft-Hochdruckleitungen (8) bestehen, die beiderseits eines Kniestücks (24) an dessen Auslaß münden, wobei letzteres an seinem Einlaß die Strahlmittel-Versorgungsleitung (7) aufnimmt, wobei die abrupte Richtungsänderung des Strahlmittelstroms in dem Kneistück (24) vor der Verbindung mit den Druckluftzufuhr-Hochdruckleitungen (8) stattfindet, so daß die Treibenergie dem Strahlmittel erst am Einlaß der geradlinigen Kugelstrahl-Rohrleitung (9), die direkt in die Ausstoßdüse (20, 21, 22) mündet, zugeführt wird,
- die Befestigung der Kugelstrahl-Rohrleitung (9) am Auslaß der Treibmittel durch eine Muffe (27) gewährleistet wird, die drehbar in einer Halterung (25) der Treibmittel angebracht ist, wobei Drehantriebsmittel (31, 32) verwendet werden, um die Muffe (27) um eine Drehachse (33) zu drehen, die koaxial zu der der Kugelstrahl-Rohrleitung (9) verläuft, wobei diese Drehantriebsmittel der Muffe (27) aus einer Flügelturbine (32) mit senkrechter Drehachse (33), die an der Muffe (27) befestigt ist, und einer dritten Druckluft-Hochdruckleitung (31) bestehen, die tangential zur Drehachse der Turbine gegenüber deren Flügel (32) mündet, um die Kugelstrahl-Rohrleitung (9) und die Ausstoßdüse (20, 21, 22) in umgekehrter Drehrichtung zur Befestigungsrichtung der Muffe zu drehen.

2. Vorrichtung nach Anspruch 1, **dadurch gekennzeichnet, daß** die Befestigung der Kugelstrahl-Rohrleitung (9) am Auslaß der Treibmittel an der Muffe (27) mit einem verriegelbaren und entriegelbaren Bajonettverschluß (28, 29) gewährleistet wird, um das schnelle Abspannen dieser Kugelstrahl-Rohrleitung (9) zu ermöglichen.

3. Vorrichtung nach Anspruch 1, **dadurch gekennzeichnet, daß** die Ausstoßdüse (20, 21, 22) durch Verschrauben zeitweilig an der Kugelstrahl-Rohrleitung (9) befestigt ist, um nach Wunsch auf einfache Weise ansgewechselt werden zu können.

4. Vorrichtung nach Anspruch 1, **dadurch gekennzeichnet, daß** eine Druckschraube (34) verwendet wird, um die Drehbewegung der Flügelturbine (32) zu verlangsamen oder zu blockieren.

5. Vorrichtung nach Anspruch 1, **dadurch gekennzeichnet, daß** die Strahlmittel-Versorgungsleitung (7), die beiden zweiten und dritten Druckluft-Hochdruckleitungen (8, 31) bis zu den Treibmitteln mittels einer starren Säule (6) im wesentlichen parallel zueinander gehalten werden.

6. Vorrichtung nach Anspruch 5, **dadurch gekennziechnet, daß** sie einen Fuß (4) aufweist, der auf einer Verschiebeachse (4_{A}) eines Granaliengebläses (1) mit waagerechtem Drehteller (2) befestigt ist, wobei auf letzterem ein zu strahlender Turbotriebwerksrotor (10) aufliegt, so daß die Kugelstrahl-Rohrleitung (9) waagerecht liegt und in einen ringförmigen, inneren Hohlraum (11) des Rotors (10) eingeführt werden kann.
